# FASCICULE DE BREVET EUROPEEN

(11) **EP 0 077 273 B1**
(45) Date de publication et mention de la délivrance du brevet: **30.12.1986**
(21) Numéro de dépôt: 82401872.5
(22) Date de dépôt: 12.10.1982
(51) Int. Cl.: F41G 5/18

(54) **Système de conduite de tir pour une arme à tir tendu montée sur un aéronef à voilure tournante**
Feuerleitgerät für eine Waffe mit gestreckter Flugbahn angebracht auf einem Luftfahrzeug mit rotierenden Tragflächen
Fire control system for a direct shooting weapon mounted on an aircraft with rotating air foil

(30) Priorité: 14.10.1981 FR 8119344
(43) Date de publication de la demande: 20.04.1983
(73) Titulaire: AEROSPATIALE Société Nationale Industrielle, 75781 Paris Cédex 16 (FR)
(72) Inventeur: Brunello, Alain Michel, F-13006 Marseille (FR); Catani, Guy Gabriel, F-13127 Vitrolles (FR)
(74) Mandataire: Bonnetat, Christian

## Description

La présente invention concerne un système de conduite de tir pour une arme à tir tendu, notamment un canon, montée sur un aéronef à voilure tournante, tel qu'un hélicoptère.

On sait que la conduite de tir pour canon monté sur avion a fait l'objet de nombreuses études. Par exemple, le brevet US-A-2 724 998 décrit un système de conduite de tir pour une arme à tir tendu montée sur un avion, susceptible d'être actionné par le pilote lui-même, et comportant un dispositif de calcul électromécanique, ladite arme étant montée rotative autour de deux axes transversaux, grâce à des moyens moteurs commandés par ledit dispositif de calcul, du type comportant un système de visée sur lequel sont susceptibles d'apparaître simultanément une cible et un réticule, ledit réticule pouvant être déplacé sur ledit système de visée par une commande du pilote, ainsi que des moyens pour déterminer les coordonnées de la position dudit réticule par rapport à un système d'axes lié à l'aéronef et les transmettre audit dispositif de calcul électromécanique au moins lorsque sur ledit système de visée ledit réticule est amené en superposition à ladite cible.

En revanche, la conduite de tir d'une telle arme à tir tendu à partir d'un hélicoptère est un domaine relativement nouveau, dans lequel les études effectuées à propos des avions ne peuvent pas être purement et simplement transposées. En effet, d'une part, les caractéristiques particulières de vol d'un hélicoptère et, d'autre part, la possibilité de prévoir sur un hélicoptère un montage d'arme mobile autour de deux axes, par exemple rectangulaires, rendent originale la conduite de tir d'une arme montée sur l'hélicoptère par rapport à une conduite de tir de la même arme montée sur avion (sur lequel, en général, ladite arme est montée à axes fixes par rapport au fuselage).

De plus, sur un hélicoptère de combat, contrairement à ce qui se passe sur un avion de combat, le canon monté généralement en tourelle de façon à le rendre orientable en site et gisement avec de grands débattements angulaires, ne peut être, sans dispositions particulières, servi par le pilote ; une telle charge supplémentaire serait incompatible avec la conduite de l'hélicoptère dont on sait que les instabilités naturelles de vol rendent le pilotage beaucoup plus délicat et absorbant que celui d'un avion à ailes fixes. En conséquence, dans ce type d'hélicoptère armé, la visée du canon est réalisée habituellement soit par le copilote, soit par un servant spécialement prévu.

La présente invention a pour objet un système de conduite de tir pour arme à tir tendu montée sur un aéronef à voilure tournante susceptible d'être actionné par le pilote lui-même et permettant le découplage total entre la visée effectuée par le pilote et les corrections de tir.

A cette fin, selon l'invention, le système de conduite de tir pour une arme à tir tendu montée sur un aéronef à voilure tournante, susceptible d'être actionné par le pilote lui-même, et comportant un dispositif de calcul, ladite arme étant montée rotative autour de deux axes transversaux grâce à des moyens moteurs commandés par ledit dispositif de calcul, du type comportant un système de visée sur lequel sont susceptibles d'apparaître simultanément une cible et un repère, ledit repère pouvant être déplacé sur ledit système de visée par une commande du pilote, ainsi que des moyens pour déterminer les coordonnées de la position dudit repère par rapport à un système d'axes lié à l'aéronef et les transmettre audit dispositif de calcul au moins lorsque sur ledit système de visée ledit repère est en superposition à ladite cible, est caractérisé en ce que ledit dispositif de calcul est une calculatrice électronique et en ce que ledit système de visée est du type miroir semi-transparent laissant apparaître par transparence la cible et formant l'image d'un symbole lumineux engendré par un dispositif électro-optique, ladite image constituant le repère, tandis que ledit dispositif électro-optique forme lesdits moyens pour déterminer les coordonnées du repère et les transmettre à la calculatrice électronique.

Ainsi, le pilote, après avoir détecté une cible peut orienter l'axe de son aéronef vers elle, grâce aux commandes de vol, jusqu'à ce que l'alignement soit à peu près réalisé et que la cible apparaisse dans le champ du miroir de visée. Ensuite, en continuant à piloter pour maintenir et si possible parfaire cet alignement, par l'intermédiaire d'un organe de commande, il fait coïncider, sur le système de visée, le repère avec la cible.

De préférence, le système selon l'invention comporte des moyens pour indiquer à la calculatrice la distance séparant l'aéronef de la cible. Ces moyens peuvent être des moyens d'affichage commandés par le pilote ou être constitués par un système télémétrique.

Ainsi, la calculatrice reçoit les coordonnées du repère de visée, c'est-à-dire celles de la cible, lorsque la coïncidence est obtenue par le pilote. Elle reçoit de plus, une information concernant la distance séparant l'aéronef de la cible. Par ailleurs, la calculatrice reçoit des gyromètres, gyroscopes et/ou capteurs anémométriques du bord, des informations concernant l'attitude et les variations d'attitude de l'aéronef, ainsi que sa vitesse relative par rapport à l'air ambiant. L'ensemble de ces données est utilisé pour prédire le mouvement de la cible et déterminer l'orientation à donner à l'arme.

La calculatrice est programmée pour prendre en compte le mouvement de la cible. Si l'on fait intervenir les accélérations, il est nécessaire de mesurer la distance séparant la cible de l'aéronef et non pas simplement de l'estimer.

Ainsi, dans un mode de réalisation simplifié du système, dans lequel, la distance à la cible est estimée par le pilote de la façon mentionnée ci-dessus, la calculatrice suppose, dans ses calculs, que la cible suit une trajectoire rectiligne à vitesse constante pendant le temps de vol du projectile tiré par l'arme ou une trajectoire à accélération constante et détermine la position à donner à la ligne de visée de l'arme dans un repère lié à l'hélicoptère pour que les trajectoires de la cible et du projectile se coupent à un même instant.

De préférence, le déplacement du symbole est commandé en gisement par l'intermédiaire d'un gyroscope à deux axes qui est laissé libre en site. En variante, on commande le déplacement du symbole par l'intermédiaire d'un gyroscope à deux axes de sorte que, en l'absence de commande de la part du pilote, le gyroscope est asservi à garder une direction fixe par rapport à l'hélicoptère.

Les figures du dessin annexé feront bien comprendre comment l'invention peut être réalisée.
La figure 1 montre schématiquement, partiellement en perspective, un mode de réalisation du système selon l'invention.
La figure 2 montre en vue de face le système de visée du système selon l'invention.

Le système selon l'invention, montré schématiquement sur la figure 1, est destiné à conduire le tir d'un canon 1 monté sur un hélicoptère (non représenté) d'axe longitudinal L-L'. Le canon 1, par exemple solidaire d'une tourelle (non représentée), peut tourner autour d'un axe de gisement Z-Z' et d'un axe de site Y-Y' sous l'action de moteurs ou de vérins 2 et 3, respectivement.

Ce système comporte un viseur clair 4, du type miroir semi-transparent, à travers lequel le pilote dont seul l'oeil 5 est représenté sur la figure 1, peut voir une cible 6, par exemple un hélicoptère ennemi. Le centre du viseur 4 passe par exemple par l'axe L-L' de l'hélicoptère pourvu du système selon l'invention ou occupe une position fixe déterminée par rapport à celui-ci et le plan dudit viseur est incliné à 45° par rapport audit axe L-L'.

Sous le viseur 4 est prévu un dispositif électro-optique 7, sur lequel apparaît un symbole 8, l'agencement étant tel que le pilote peut voir simultanément sur le viseur 4 la cible 6 et l'image 8' du symbole 8. La position du symbole 8 sur l'écran 7 (et donc celle de l'image 8' sur le viseur 4) peut être réglée selon deux axes perpendiculaires y-y' et z-z' dont l'un se trouve par exemple dans le plan vertical passant par l'axe L-L', par action sur un bouton de commande 9, à la disposition du pilote et par exemple monté sur le manche 10 de commande cyclique. Deux axes de référence, par exemple gravés sur le viseur 4 et portant respectivement les repères y₁-y'₁ et zₗ- z',, permettent au pilote de s'aligner avec l'axe L-L' lorsqu'il fait coïncider optiquement l'image des axes y-y' et z-z' sur le viseur 4 avec lesdits axes de référence.

Par ailleurs, également à la disposition du pilote, est prévu un bouton de commande 11, d'un dispositif 12 d'affichage de la valeur à laquelle ledit pilote estime la distance le séparant de la cible 6, lorsque le système ne comporte pas de télémètre réalisant automatiquement cette mesure.

Le système selon l'invention comporte enfin une microcalculatrice 13 en liaison avec le dispositif électro-optique 7, le dispositif d'affichage de distance 12, les gyromètres de bord 14, les gyroscopes de. bord 15 et un capteur anémométrique 16, dont elle reçoit des informations, ainsi qu'avec les moteurs 2 et 3, auxquels elle adresse des ordres.

Comme on va le voir, le système de conduite de tir selon l'invention permet d'une part, de faciliter la visée de la cible 6 par le pilote, et d'autre part de découpler les corrections de tir de la visée.

Quand il a détecté une cible 6, le pilote oriente l'axe L-L' de son appareil, grâce à ses commandes de vol, jusqu'à ce que la cible 6 se trouve dans le champ de son viseur clair 4.

De plus, sur le viseur clair 4 apparaît l'image 8' du symbole 8 représentant la direction de la visée du pilote.

Au début, cette direction de visée coïncide avec l'axe longitudinal de l'hélicoptère.

Une fois que la cible' 6 est dans le champ du viseur clair 4, le pilote, par l'intermédiaire du bouton de commande 9 placé sur son manche cyclique 10 va faire coïncider l'image 8' du symbole 8 et la cible 6. Le travail du pilote est alors de poursuivre la cible 6 avec le symbole 8 durant toute la phase de pointage de l'arme et le tir, de sorte à maintenir constamment les coordonnées C_{b}, E_{b} de la cible respectivement égales aux coordonnées Cₐ, Eₐ de l'image 8' (voir figure 2).

Le bouton de commande 9 est un bouton à « deux axes (site et gisement) permettant de déplacer l'image du symbole sur le viseur. Si le pilote exerce un effort sur le bouton de commande 9, le symbole 8 se déplace dans la direction correspondante. En l'absence d'action sur le bouton 9, l'image du symbole 8 garde une position fixe sur le viseur clair 4 et donc indique une direction fixe dans un repère lié à l'hélicoptère.

Le pilote dispose de deux moyens pour affiner et poursuivre la visée, à savoir ses commandes de vol et le bouton de commande 9. Il utilise ce dernier bouton, notamment dans le cas où la visée aux commandes de vol l'amènerait vers des domaines de vol dangereux.

La calculatrice numérique 13 gère le système et calcule le pointage à donner à l'arme 1. Pour calculer ce pointage, elle reçoit des mesures :
des gyromètres de bord 14 et/ou des gyromètres spécifiques du viseur, qui fournissent les trois composantes par rapport à un système d'axes lié à l'hélicoptère de la vitesse de rotation absolue de la ligne virtuelle hélicoptère-cible.
des gyroscopes de bord 15 qui fournissent une mesure de l'assiette longitudinale et de l'angle de gite.
de capteurs anémométriques 16 mesurant les composantes de la vitesse de l'hélicoptère par rapport à l'air.
du dispositif électro-optique 7 qui fournit la direction de la ligne de visée 17 par rapport à une référence liée à l'hélicoptère sous forme des coordonnées Eₐ et Cₐ (voir figure 2).
du dispositif 12 qui fournit une estimation de la distance le séparant de la cible 6, ce dispositif pouvant être remplacé par un télémètre.

Toutes ces informations sont filtrées pour arriver dans la calculatrice 13 sous à la même forme et la même fréquence.

- La calculatrice traite ces informations et en déduit le pointage à donner au canon 1 pour que l'obus atteigne la cible 6. Une hypothèse simple prise en compte dans le programme de la calculatrice 13 pour calculer le pointage de l'arme 1 est que la cible 6 se déplace en ligne droite et à vitesse uniforme pendant le temps du trajet de l'obus. Si l'hélicoptère est équipé d'un télémètre, une hypothèse sur l'accélération de la cible peut être prise en compte.

Les consignes issues de la calculatrice 13 donnent le site sc et le gisement gc à donner au canon et sont envoyées aux asservissements de rotation 2 et 3 de celui-ci.

Ainsi, tant que le pilote maintient en superposition l'image 8' sur la cible 6, il est sûr que l'arme 1 est correctement pointée, en accord avec le programme de la calculatrice 13, de sorte qu'il peut actionner la détente dudit canon.

Dans certains cas, la visée telle qu'elle a été présentée ci-dessus risque d'être difficile pour le pilote, essentiellement à cause des petits mouvements à haute fréquence de l'hélicoptère. A cet effet, on peut prévoir deux améliorations au niveau de la visée pour une meilleure précision.
1. Le déplacement du symbole 8 est commandé en gisement par l'intermédiaire d'un gyroscope à deux axes qui est laissé libre en site et qui, en gisement, est asservi à rester au voisinage de Cₐ=O. Le symbole 8 est donc découplé des petits mouvements en gisement. En site, le pilote ne peut déplacer sa visée qu'à l'aide de son bouton de commande 9 ; en effet, le gyroscope est libre en l'absence de commande du pilote et garde donc une direction fixe par rapport à la terre.
2. On commande le déplacement du symbole 8 par l'intermédiaire d'un gyroscope à deux axes de sorte que, en l'absence de commande de la part du pilote, le gyroscope est asservi à garder une direction fixe par rapport à l'hélicoptère en étant découplé des petits mouvements. Le gros avantage de ce type de visée est qu'en l'absence de commande, le pilote voit un symbole qui est stable par rapport au paysage extérieur et qui suit le mouvement moyen de l'hélicoptère. Le pilote peut affiner sa visée aux commandes de vol.

## Revendications

1. Système de conduite de tir pour une arme à tir tendu (1) montée sur un aéronef à voilure tournante, susceptible d'être actionné par le pilote lui-même, et comportant un dispositif de calcul (13), ladite arme (1) étant montée rotative autour de deux axes Y-Y' et Z-Z' transversaux grâce à des moyens moteurs commandés par ledit dispositif de calcul, du type comportant un système de visée (4) sur lequel sont susceptibles d'apparaître simultanément une cible (6) et un repère (8'), ledit repère pouvant être déplacé sur ledit système de visée par une commande du pilote, ainsi que des moyens (7) pour déterminer les coordonnées de la position dudit repère (8') par rapport à un système d'axes lié à l'aéronef et les transmettre audit dispositif de calcul (13) au moins lorsque sur ledit système de visée (4) ledit repère (8') est en superposition à ladite cible (6), caractérisé en ce que ledit dispositif de calcul (13) est une calculatrice électronique et en ce que ledit système de visée est du type miroir semi-transparent laissant apparaître par transparence la cible et formant l'image d'un symbole lumineux (8) engendré par un dispositif électro-optique, ladite image constituant le repère (8'), tandis que ledit dispositif électro-optique forme ledits moyens (7) pour déterminer les coordonnées du repère (8') et les transmettre à la calculatrice électronique (13).

2. Système selon la revendication 1, caractérisé en ce qu'il comporte des moyens (11, 12) pour indiquer à la calculatrice (13) la distance séparant l'aéronef de la cible.

3. Système selon la revendication 2, caractérisé en ce que lesdits moyens (11, 12) sont des moyens d'affichage commandés par le pilote.

4. Système selon la revendication 2, caractérisé en ce que lesdits moyens (11, 12) sont constitués par un système télémétrique.

5. Système selon l'une quelconque des revendications 1 à 4, pour un aéronef comportant des gyromètres, des gyroscopes et/ou des capteurs anémométriques, caractérisé en ce que ces gyromètres (14), gyroscopes (15) et/ou capteurs (16) fournissent à la calculatrice (13) des informations sur l'attitude et les variations d'attitude dudit aéronef, ainsi que sur sa vitesse relative par rapport à l'air ambiant.

6. Système selon l'une quelconque des revendications 1 à 5, caractérisé en ce que, dans ses calculs, la calculatrice suppose que la cible (6) suit une trajectoire rectiligne à vitesse constante pendant le temps de vol du projectile tiré par l'arme (1) ou une trajectoire à accélération constante et détermine la position à donner à la ligne de visée de l'arme (1) dans un repère lié à l'hélicoptère pour que les trajectoires de la cible et du projectile se coupent à un même instant.

7. Système selon l'une quelconque des revendications 1 à 6, caractérisé en ce que le déplacement du symbole (8) est commandé en gisement par l'intermédiaire d'un gyroscope à deux axes qui est laissé libre en site.

8. Système selon l'une quelconque des revendications 1 à 6, caractérisé en ce qu'on commande le déplacement du symbole (8) par l'intermédiaire d'un gyroscope à deux axes de sorte que, en l'absence de commande de la part du pilote, le gyroscope est asservi à garder une direction fixe par rapport à l'hélicoptère.

## Claims

1. Firing control system for a direct firing weapon (1) mounted on a rotary-wing aircraft, adapted to be actuated by the pilot himself, and comprising a calculating device (13), said weapon (1) being mounted for rotating about two transverse axes Y-Y' and Z-Z', due to driving means controlled by said calculating device, of the type comprising a sighting system (4) on which a target (6) and an adjusting mark (8') can appear simultaneously, which adjusting mark can be moved on said sighting system.by a control of the pilot, as well as means (7) to determine the coordinates of the position of said adjusting mark (8') with respect to a system of axes tied to the aircraft and to transmit them to said calculating device (13) at least when on said sighting system (4) said adjusting mark (8') is superposed on said target (6), characterized in that said calculating device (13) is an electronic computer and in that said sighting system is of the semi-transparent mirror type showing the target in transparency and reproducing the image of a luminous symbol (8) generated by an electro-optical device, said image constituting the adjusting mark (8'), whereas said electro-optical device forms the means (7) to determine the coordinates of the adjusting mark (8') and to transmit them to the electronic computer (13).

2. System according to claim 1, characterized in that it comprises means (11, 12) to indicate to the computer (13) the distance separating the aircraft from the target.

3. System according to claim 2, characterized in that said means (11, 12) are display means controlled by the pilot.

4. System according to claim 2, characterized in that said means (11, 12) are constituted by a range-finder.

5. System according to any one of claims 1 to 4, for an aircraft equipped with gyrometers, gyroscopes and/or anemometric sensors, characterized in that said gyrometers (14), gyroscopes (15) and/or sensors (16) supply to the computer (13) information on the attitude and attitude variations of said aircraft, as well as on its relative speed with respect to the atmosphere.

6. System according to any one of claims 1 to 5, characterized in that in its calculations, said computer assumes that the target (6) follow a rectilinear path at a constant speed throughout the course of the shell fired by the weapon (1) or a path at constant acceleration, and determines the position to be given to the line of sight of the weapon (1) within a system of axes tied to the helicopter so that the paths ot the target and of the shell intersect at the same moment.

7. System according to any one of claims 1 to 6, characterized in that the displacement of the symbol (8) is controlled in bearing via a twin-axis gyroscope which is left free in sight.

8. System according to any one of claims 1 to 6, characterized in that the displacement of the symbol (8) is controlled by a twin-axis gyroscope so that, when not controlled by the pilot, the gyroscope is programmed to keep a fixed direction with respect to the helicopter.

## Patentansprüche

1. Zielleitsystem für eine Fernzielwaffe (1), die in einem Drehflügel-Luftfahrzeug untergebracht ist, wobei das System vom Piloten selbst bedient werden kann und eine Rechnereinheit (13) aufweist und die Waffe um zwei transversale Achsen Y-Y' und Z-Z' durch antreibende Mittel drehbar angeordnet ist, die von der Rechnereinheit (3) gesteuert werden, und mit einem Visiersystem (4), auf dem gleichzeitig ein Ziel (6) und eine Bezugsmarkierung (8') erscheinen können, die durch eine Anweisung durch den Piloten auf das Visiersystem versetzt werden kann, sowie mit Einrichtungen (7) zum Bestimmen der Koordinaten der Lage der Bezugsmarkierung (8') gegenüber einem mit dem Luftfahrzeug verbundenen Achsensystem und zu deren Übertragung an die Rechnereinheit (13) ausgestattet ist, was zumindest dann geschieht, wenn sich auf dem Visiersystem (4) die Bezugsmarkierung (8') mit dem Ziel (6) überlagert oder deckt, dadurch gekennzeichnet, daß als Rechnereinheit (13) ein elektronischer Rechner und als Visiersystem eine aus einem halbdurchscheinenden Spiegel bestehende Einrichtung verwendet wird, die aufgrund der Transparenz das Ziel erscheinen läßt und das Bild eines Leuchtsymbols (8) bildet, das von einer elektro-optischen Vorrichtung erzeugt wird und die Bezugsmarkierung (8') darstellt, während die elektro-optische Vorrichtung die Einrichtungen (7) zum Bestimmen der Koordinaten der Bezugsmarkierung (8') und zu deren Übertragung an den elektronischen Rechner (13) bildet.

2. Zielleitsystem nach Anspruch 1, dadurch gekennzeichnet, daß Einrichtungen (11, 12) vorgesehen sind, durch die die Entfernung, die das Luftfahrzeug vom Ziel trennt, dem Rechner (13) anzeigbar ist.

3. Zielleitsystem nach Anspruch 2, dadurch gekennzeichnet, daß die Einrichtungen (11, 12) Sichtanzeigen darstellen, die vom Piloten bedient werden.

4. Zielleitsystem nach Anspruch 2, dadurch gekennzeichnet, daß die Einrichtungen (11, 12) aus einem telemetrischen System bestehen.

5. Zielleitsystem nach einem der Ansprüche 1 bis 4 für ein mit Gyrometer, Gyroskope und/oder Windgeschwindigkeitssensoren ausgestattes Luftfahrzeug, dadurch gekennzeichnet, daß die Gyrometer (14), Gyroskope (15) und/oder Windgeschwindigkeitssensoren (16) dem Rechner (13) Daten über die Fluglage und Veränderungen in der Fluglage des Luftfahrzeuges sowie über die relative Geschwindigkeit zur Außenluft liefern.

6. Zielleitsystem nach einem der Ansprüche 1 bis 5, dadurch gekennzeichnet, daß in den Berechnungen der Rechner davon ausgeht, daß das Ziel (6) einer geradlinigen Bahn bei konstanter Geschwindigkeit während der Flugzeit des von der Waffe (1) geschossenen Projektils oder einer Bahn bei konstanter Beschleunigung folgt und die Lage bestimmt, die der Ziellinie der Waffe (1) in einem mit dem Drehflügler verbundenen Achsensystem zu geben ist, so daß sich die Bahnen von Ziel und Projektil zu ein und demselben Zeitpunkt schneiden.

7. Zielleitsystem nach einem der Ansprüche 1 bis 6, dadurch gekennzeichnet, daß die Versetzung des Symbols (8) nach Seitenpeilung mittels eines Zweiachsen-Gyroskop, das am Standort sich frei überlassen wird, gesteuert wird.

8. Zielleitsystem nach einem der Ansprüche 1 bis 6, dadurch gekennzeichnet, daß bei der Steuerung der Versetzung des Symbols (8) mittels eines Zweiachsen-Gyroskops so verfahren wird, daß in Abwesenheit einer Steuerung seitens des Piloten das Gyroskop so gesteuert wird, daß es gegenüber dem Drehflügelflugzeug eine feststehende Richtung beibehält.
